# EUROPÄISCHE PATENTSCHRIFT

(11) **EP 2 002 411 B1**
(45) Veröffentlichungstag und Bekanntmachung des Hinweises auf die Patenterteilung: **25.01.2012**
(21) Anmeldenummer: 08707782.2
(22) Anmeldetag: 21.02.2008
(51) Int. Cl.: G08B 17/10, G08B 17/113

(54) **RAUCHMELDER**
SMOKE ALARM
DÉTECTEUR DE FUMÉE

(30) Priorität: 16.03.2007 DE 102007013295
(43) Veröffentlichungstag der Anmeldung: 17.12.2008
(73) Patentinhaber: AOA Apparatebau Gauting Gmbh, 82131 Gauting (DE)
(72) Erfinder: KREUTLE, Johannes, 88255 Baindt (DE); HEROLD, Roger, 12169 Berlin (DE); BEHRENS, Ralf, 82211 Herrsching (DE)
(74) Vertreter: Grättinger Möhring von Poschinger Patentanwälte Partnerschaft
(86) Internationale Anmeldenummer: PCT/EP2008/001350
(87) Internationale Veröffentlichungsnummer: WO 2008/113449

(56) Entgegenhaltungen:
- FR-A- 2 670 010
- GB-A- 2 347 541
- US-A- 4 758 827

## Beschreibung

Die vorliegende Erfindung betrifft einen Rauchmelder zur Anordnung in einem an eine Strömungsleitung angeschlossenen Bypass, umfassend ein Gehäuse, welches einen Zuström-Anschlußstutzen und einen Abström-Anschlußstutzen aufweist, eine innerhalb des Gehäuses angeordnete Meßkapsel, welche auf einer Tragstruktur angebracht und mit einer Rauchmeßeinrichtung ausgestattet ist.

Aus dem Stand der Technik sind diverse Rauchmelder bekannt, die innerhalb von Gebäuden in dem jeweils auf eine Rauchentwicklung hin zu überwachenden Raum - im allgemeinen an der Decke - anzubringen sind. Im Hinblick auf typische Bauweisen solcher Rauchmelder wird beispielsweise verwiesen auf die EP 1022700 B1, EP 877345 B1, EP 1326221 B1, DE 19902319 A1, DE 10246756 A1, EP 1191496 A1, EP 1376505 A1, DE 1941853 A1, EP 1087352 A1 und EP 0530723 A1. Weiterhin offenbart die DE 29518042 U1 einen Rauchmelder mit einer innerhalb eines Gehäuses angeordneten Meßkapsel, bei dem mit Hilfe eines in dem Gehäuse angeordneten Gebläses eine aktive Durchströmung des Gehäuses herbeigeführt wird, wobei die angesaugte Luft dem Gehäuse über ein in dem zu überwachenden Raum verlegtes Rohr zugeführt wird, welches mehrere dem Eindringen der Proben in das Rohr dienende Eintrittsöffnungen aufweist. Die Mündung des Rohres ist auf die Meßkapsel gerichtet, wobei die Durchströmung des Gehäuses mittels Luftstromsensors überwacht wird.

Ebenfalls zur Anordnung in dem zu überwachenden Raum, nämlich innerhalb einer Heizungs-/Lüftungs-/Klima-Leitung im Belüftungs- und/oder Abluftsystem eines Gebäudes ist der Rauchmelder gemäß der DE 102004036989 A1 bestimmt. Das Gehäuse dieses Rauchmelders weist zu diesem Zweck eine Probenahmenröhre und ein Ausstoßrohr auf, durch welche hindurch der Probenstrom in das Gehäuse ein- bzw. aus diesem wieder austritt. Innerhalb des Gehäuses ist jeweils im Bereich der Mündung der Probenameröhre und des Ausstoßrohres ein Filter vorgesehen, um das Eindringen von Fremdkörpern in das Gehäuseinnere zu unterbinden. Zur Überwachung der Durchströmung des Rauchmelders ist im Inneren der Meßkapsel ein Luftstrom-Thermistor angeordnet.

Für andere Anwendungen sind Rauchmelder vorgeschlagen worden, die nicht in dem zu überwachenden Raum angeordnet werden, sondern vielmehr außerhalb hiervon, wobei es sich bei dem zu überwachenden Raum ggfs. auch um einen Strömungskanal handeln kann, in dem ein gasförmiges Medium strömt, das auf die Anwesenheit von Rauchindikatoren hin zu überwachen ist. Dem zu überwachenden Raum wird dabei ein Probenstrom entzogen, der das Gehäuse des Rauchmelders durchströmt und anschließend entweder in die Umgebung des Rauchmelders ausgestoßen oder in den zu überwachenden Raum zurückgeleitet wird. Solche Rauchmelder sind beispielsweise aus der WO 97/30426 A1, DE 102004036989 A1, EP 130558 A1 und GB 2347541 A bekannt. Dabei kann bei Bedarf die Durchströmung des Gehäuses mit dem Probenstrom ggfs. durch einen Ventilator sichergestellt (vgl. GB 2347541 A) oder in den Rauchmelder eine Strömungsmeßeinrichtung integriert werden, um die Durchströmung des Rauchmelders mit Probengas zu überwachen (vgl. DE 102004036989 A1 und WO 97/30426 A1). Die Rauchmelder nach der GB 2347541 A und der EP 130558 A1 weisen dabei gewisse konstruktive Parallelen zu dem Rauchmelder nach der DE 102004036989 A1 auf; und der Rauchmelder nach der WO 97/30426 A1 ähnelt in mancher Hinsicht dem aus der DE 29518042 U1 bekannten Rauchmelder.

Die vorliegende Erfindung ist auf solche Rauchmelder gerichtet, die in einem an eine Strömungsleitung angeschlossenen Bypass angeordnet sind, um - durch Überwachung des den Bypass durchströmenden Prüfgas-Teilstromes im Hinblick auf Rauchindikatoren - die Anwesenheit von Rauch und/oder sonstigen Brandindikatoren in dem die Strömungsleitung durchströmenden Gas zu überwachen. Ein typischer Anwendungsbereich derartiger, zur Anordnung in einen an eine Strömungsleitung angeschlossenen Bypass bestimmter Rauchmelder ist die Luftfahrt; insbesondere werden in Lüftungssysteme zur Kabinenbelüftung von Passagierflugzeugen derartige Rauchmelder integriert. Entsprechendes gilt für die - im allgemeinen der Kühlung der dort betriebenen Geräte dienende - Belüftung von Technikräumen wie beispielsweise EDV-Räumen.

Das Gehäuse eines solchen zur Anordnung in einem an eine Strömungsleitung angeschlossenen Bypass bestimmten Rauchmelders weist regelmäßig einen Zuström-Anschlußstutzen und einen Abström-Anschlußstutzen auf, an welche Rohr- bzw. Schlauchleitungen anschließbar sind, welche in der den zu überwachenden Gastrom führenden Strömungsleitung münden. Ein entsprechender, durch offenkundige Vorbenutzung bekannt gewordener Rauchmelder zur Anordnung in einem an eine Strömungsleitung angeschlossenen Bypass weist ein im wesentlichen zylindrisches Gehäuse auf. Im wesentlichen in einer Axialebene ist eine mit der Auswerteelektronik bestückte Leiterplatte angeordnet, welche zugleich die Tragstruktur für die durchströmbare Meßkapsel bildet, wobei die Meßkapsel von der Leiterplatte in die mit den beiden Anschlußstutzen versehene Gehäusehälfte hineinragt.

In Anwendungen mit erhöhten sicherheitstechnischen Anforderungen wie beispielsweise im Luftfahrtbereich erweist sich der vorstehend erläuterte bekannte, zur Anordnung in einem an eine Strömungsleitung angeschlossenen Bypass bestimmte Rauchmelder als nicht mehr zeitgemäß; denn in Ermangelung einer Überwachung der Durchströmung des Rauchmelders mit dem auf Brandindikatoren hin zu überwachenden Probenstrom unterbleibt trotz einer kritischen Rauchbeladung des die Strömungsleitung durchströmenden Gases ein Alarm dann, wenn die Durchströmung des Bypasses, in welchem der Rauchmelder angeordnet ist, durch Schmutz, Hindernisse, geknickte Anschlußschläuche oder dergleichen herabgesetzt bzw. behindert wird oder ganz unterbleibt.

Die vorliegende Erfindung zielt darauf ab, einen Rauchmelder zur Anordnung in einen an eine Strömungsleitung angeschlossenen Bypass bereitzustellen, der sich in besonderer Weise zum Einsatz auf dem Gebiet der Luftfahrt eignet, indem er bei besonders kompakten Außenabmessungen hohen Sicherheitstechnischen Anforderungen genügt, insbesondere indem sich die Durchströmung des Rauchmelders mit einem Probenstrom zuverlässig überwachen läßt. Eine besondere Zielsetzung der vorliegenden Erfindung besteht darüber hinaus darin, daß die Art des Anschlusses des Rauchmelders - typischerweise kommen in Luftfahrtanwendungen je nach den Gegebenheiten Schlauchanschlüsse mit Anschlußschläuchen mit einem Innendurchmesser von 20,7 mm oder aber Rohranschlüsse mit Anschlußrohren mit einem Innendurchmesser von ca. 13 mm zum Einsatz - ohne substantielle Auswirkungen auf das Ergebnis der Überwachung der Durchströmung des Rauchmelders bleibt.

Diese Aufgabenstellung wird gemäß der vorliegenden Erfindung gelöst durch einen zur Anordnung in einem an eine Strömungsleitung angeschlossenen Bypass bestimmten und geeigneten Rauchmelder, umfassend ein Gehäuse, welches einen Zuström-Anschlußstutzen und einen Abström-Anschlußstutzen aufweist, eine innerhalb des Gehäuses angeordnete durchströmbare Meßkapsel, welche auf einer Tragstruktur angebracht und mit einer Rauchmeßeinrichtung ausgestattet ist, und eine ebenfalls innerhalb des Gehäuses angeordnete Strömungsmeßeinrichtung, wobei der Zuström-Anschlußstutzen zu der Meßkapsel versetzt angeordnet ist, indem seine Achse an der Meßkapsel vorbeiführt, und in eine in das Innere des Gehäuses hineinragende rohrförmige Verlängerung übergeht, und wobei ferner die Meßkapsel von der Tragstruktur in Richtung auf die Verlängerung des Zuström-Anschlußstutzens vorsteht, deren Mündung auf ein gewölbtes, eine Strömungsumlenkung in Richtung auf die Meßkapsel bewirkendes Umlenkelement gerichtet ist. Für den erfindungsgemäßen Rauchmelder ist, mit anderen Worten, eine bestimmte Ausgestaltung jener konstruktiven Merkmale charakteristisch, die eine besonders ausgeprägte Auswirkung auf die Durchströmungssituation des Rauchmelders haben, nämlich, in Kombination miteinander drei Merkmale: Der Eintrittsbereich für den Probenstrom ist dahingehend gestaltet, daß der Zuström-Anschlußstutzen in eine in das Innere des Gehäuses hineinragende rohrförmige Verlängerung übergeht. Weiterhin ist ein spezifischer Umlenkbereich vorgesehen, in welchem der die Mündung der rohrförmigen Verlängerung verlassende Probenstrom in Richtung auf die Meßkapsel umgelenkt wird. Dabei ist es schließlich bedeutsam, daß die Meßkapsel nicht in Verlängerung des Zuström-Anschlußstutzens, sondern vielmehr zu diesem versetzt angeordnet ist, so daß der Probenstrom eben erst nach der durch das Umlenkelement induzierten Umlenkung auf die Meßkapsel trifft. Der solchermaßen ausgeführte Rauchmelder zeichnet sich insbesondere dadurch aus, daß auch bei besonders geringen Außenabmessungen die Art des Anschlusses des Rauchmelders an die Strömungsleitung nur vergleichsweise geringe Auswirkungen auf die Durchströmung hat. Insbesondere läßt sich in Anwendung der vorliegenden Erfindung erreichen, daß die Art des Anschlusses des Rauchmelders an die Strömungsleitung (Rohr mit 13 mm Innendurchmesser bzw. Schlauch mit 20,7 mm Innendurchmesser), die sich bei einem gleichen Massenstrom der dem Rauchmelder zugeführten Probenströmung durch den Bypass in signifikant unterschiedlichen Strömungsgeschwindigkeiten der Probenströmung im Bereich des Zuström-Anschlußstutzens niederschlägt, nur unwesentliche, vernachlässigbare Auswirkungen auf das von der Strömungsmeßeinrichtung bereitgestellte Signal hat. Dies ist insoweit ein herausragendes, unerwartetes Ergebnis, als sich typischerweise eine entsprechende Beruhigung und Vergleichmäßigung der Strömung nur über vergleichsweise sehr große Einlaufstrecken erreichen läßt, was der Zielsetzung nach einer kompakten Bauweise des Rauchmelders widerspricht. Im Ergebnis stellt die vorliegende Erfindung somit einen zur Anordnung in einem an eine Strömungsleitung angeschlossenen Bypass geeigneten und bestimmten Rauchmelder bereit, der sich aufgrund seiner kompakten Bauweise wie auch die Erfüllung hoher sicherheitstechnischer Anforderungen in besonderer Weise zum Einsatz in der Luftfahrt eignet, wobei ergänzend hinzukommt, daß sich ein und derselbe Rauchmelder zur Verwendung bei unterschiedlichen Anschlußvarianten (s. oben) eignet. Insoweit bedarf es in Anwendung der vorliegenden Erfindung nicht der konstruktiven und/oder schaltungstechnischen Anpassung des jeweils verwendeten Rauchmelders an unterschiedliche Einbausituationen und dementsprechend unterschiedliche Anschlußvarianten.

Eine erste bevorzugte Weiterbildung des erfindungsgemä-βen Rauchmelders zeichnet sich dadurch aus, daß die axiale Länge der Verlängerung mindestens den 1,5fachen Wert des Innendurchmessers des Zuström-Anschlußstutzens beträgt. Dies wirkt sich in dem weiter oben bereits dargelegten Sinne günstig auf die von den Anschlußbedingungen weitestgehend unabhängige Durchströmungssituation durch den Rauchmelder und somit eine von der jeweiligen Einbausituation unabhängige Ermittlung der Durchströmung des Rauchmelders aus. Dasselbe gilt, wenn, gemäß einer anderen bevorzugten Weiterbildung, die in das Gehäuseinnere hineinragende Verlängerung des Zuström-Anschlußstutzens in eine zur Meßkapsel hin offene rinnenförmige Führung übergeht, wobei sich besonders bevorzugt das weiter oben bereits erläuterte Umlenkelement in die rinnenförmige Führung hinein erstreckt. Gerade im Hinblick auf eine günstige Durchströmungssituation bei besonders kompakten Rauchmeldern ist dies besonders vorteilhaft.

Im Rahmen der vorliegenden Erfindung können der Zuström-Anschlußstutzen und dessen in das Gehäuseinnere hineinragende Verlängerung denselben Innendurchmesser aufweisen. Zwingend ist dies indessen nicht. Vielmehr ist im Einzelfall eine Realisierung der vorliegenden Erfindung, ohne daß dies nennenswerte nachteilige Auswirkungen auf die angestrebten Vorteile hätte, auch mit Rauchmeldern möglich, bei denen der Innendurchmesser der in das Gehäuseinnere hineinragenden Verlängerung des Zuström-Anschlußstutzens geringer ist als der Innendurchmesser des Zuström-Anschlußstutzens selbst.

In baulicher Hinsicht ist es besonders günstig, wenn das Umlenkelement durch einen Abschnitt des Gehäuses gebildet ist. Hierdurch läßt sich, da ein gesondertes Umlenkelement weder herzustellen noch zu montieren ist, der Fertigungsaufwand für den erfindungsgemäßen Rauchmelder gering halten. Im Hinblick auf die Strömungsverhältnisse innerhalb des Rauchmelders ist es dabei besonders günstig, wenn der Krümmungsradius des Umlenkelements mindestens den 1,5 fachen Wert des Innendurchmessers des Zuström-Anschlußstutzens beträgt.

Sowohl im Hinblick auf die Durchströmungsverhältnisse als auch im Hinblick auf die Einbausituation erweist sich als vorteilhaft, wenn der Zuström-Anschlußstutzen und der Abström-Anschlußstutzen im wesentlichen in einer gemeinsamen Ebene liegen, besonders bevorzugt, indem die Achsen der beiden genannten Stutzen im wesentlichen zueinander parallel verlaufen. Den weiter oben bereits erläuterten besonderen Vorteilen des Rauchmelders im Hinblick auf dessen Durchströmung kommt dabei entgegen, wenn die Tragstruktur für die Meßkapsel, bei der es sich insbesondere um eine eine gedruckte Schaltung aufweisende Leiterplatte handeln kann, im wesentlichen senkrecht steht auf jener durch die Achsen der beiden Anschlußstutzen definierten Ebene, und zwar besonders bevorzugt parallel zu den Achsen der beiden Stutzen. In diesem Falle zeichnet sich ein besonders zweckmäßiges Gehäuse dadurch aus, daß es aus einer flachen Basis, an der eine Buchse für den elektrischen Anschluß des Rauchmelders an die übrigen Komponenten des Melde- und Überwachungssystems angeordnet ist, und eine im wesentlichen glockenförmige Kappe, an der die beiden Anschlußstutzen angeordnet sind, zusammengefügt ist. Die Meßkapsel kann dabei insbesondere so weit von der Tragstruktur in das Innere der Kappe des Gehäuses hineinragen, daß die Mündung des Abström-Anschlußstutzens auf sie gerichtet ist.

Die im Rahmen der vorliegenden Erfindung zur Anwendung kommende Strömungsmeßeinrichtung umfaßt besonders bevorzugt mindestens einen der Strömung ausgesetzten Meßsensor. Im Hinblick auf eine besonders einfache Montage des Rauchmelders ist dieser Meßsensor besonders bevorzugt auf der Tragstruktur für die Meßkapsel, das heißt insbesondere einer auf den Meßsensor tragenden Leiterplatte angebracht. Besonders günstig ist es dabei, wenn der Meßsensor in einen zwischen der Meßkapsel und dem Gehäuse vorgesehenen Ringraum hineinragt.

Im Hinblick auf die mit der vorliegenden Erfindung erzielbaren Vorteile ist es dabei besonders günstig, wenn die Strömungsmeßeinrichtung zwei Sensoren umfaßt, nämlich einen beheizten Meßsensor und einen Referenzsensor. Der Meßgenauigkeit der Strömungsmeßeinrichtung ist dabei besonders dienlich, wenn der Meßsensor und der Referenzsensor im wesentlichen symmetrisch zu dem Zuström-Anschlußstutzen angeordnet sind.

Durch eine geschickte Anordnung des Meßsensors (und ggfs. des Referenzsensors) läßt sich erreichen, daß unterschiedliche Anschlußvarianten (s. oben) des Rauchmelders ohne jeglichen Einfluß auf die mittels der Strömungsmeßeinrichtung ermittelbare Durchströmung des Rauchmelders haben. In diesem Sinne erweist es sich als besonders günstig, wenn der Meßsensor innerhalb eines Winkelbereichs von 105° und 145° zum Zuström-Anschlußstutzen angeordnet ist. Besonders günstig ist insoweit ein Winkelbereich von 115° bis 135°. Optimale Verhältnisse liegen bei einer Anordnung des Meßsensors innerhalb eines Winkelbereichs von 124° und 128° zum Zuström-Anschlußstutzen vor.

Im folgenden wird die vorliegende Erfindung anhand eines in der Zeichnung veranschaulichten bevorzugten Ausführungsbeispiels erläutert. Dabei zeigt
- Fig. 1: einen Rauchmelder nach der vorliegenden Erfindung in Seitenansicht bei teilweise aufgeschnittenem Gehäuse und
- Fig. 2: einen Radialschnitt durch den in Fig. 1 gezeigten Rauchmelder entlang der Linie II-II.

Der in der Zeichnung gezeigte, zur Anordnung in einem an eine Strömungsleitung angeschlossenen Bypass bestimmte und ausgeführte Rauchmelder umfaßt ein zweiteiliges, aus einer flachen Basis 1 und einer im wesentlichen glockenförmigen, geschnitten dargestellten Kappe 2 zusammengefügtes Gehäuse 3. Basis 1 und Kappe 2 sind mittels fünf Schrauben 4 miteinander verbunden.

An der Basis 1 ist, in die Kappe 2 hineinragend, eine mit elektronischen Bauteilen 5 bestückte, eine gedruckte Schaltung aufweisende Leiterplatte 6 angebracht. An der äußeren Stirnseite 7 der Basis 1 ist ein Stecker 8 angeordnet, dessen Kontakte mit der gedruckten Schaltung der Leiteplatte kontaktiert sind und an dem - zum Anschluß des Rauchmelders an die übrigen Komponenten des Überwachungs- und Meldesystems - ein Gegenstecker anschließbar ist.

Die Leiterplatte 6 stellt eine Tragstruktur 9 für eine auf ihr angebrachte Meßkapsel 10 dar, die in bekannter Weise mit einer Rauchmeßeinrichtung ausgestattet und an die gedruckte Schaltung angeschlossen ist und von der Leiterplatte weiter in das Innere der Kappe 2 des Gehäuses 3 hinein vorsteht.

Für die Anordnung des Rauchmelders in einem an eine Strömungsleitung angeschlossenen Bypass sind an der Kappe 2 des Gehäuses 3 ein Zuström-Anschlußstutzen 11 und einen Abström-Anschlußstutzen 12 angeordnet. Der Innendruchmesser und der Außendurchmesser der beiden Anschlußstutzen 11 und 12 sind dabei so bemessen, daß wahlweise ein Anschluß mittels eines - auf den jeweiligen Anschlußstutzen aufzuschiebenden - üblichen Anschlußschlauches (mit einem typischen Innendurchmesser von 20,7 mm) wie auch mittels eines - in den jeweiligen Anschlußstutzen einzusteckenden - üblichen Anschlußrohres (mit einem typischen Innendurchmesser von 13,0 mm) realisierbar ist. Die beiden Anschlußstutzen 11 und 12 liegen mit zueinander parallelen Achsen in einer gemeinsamen Ebene, welche senkrecht steht auf der durch die Leiterplatte 6 definierten Ebene.

Der Zuström-Anschlußstutzen 11 ist dabei in dem Sinne zu der Meßkapsel 10 versetzt angeordnet, daß seine Achse 13 nicht auf die Meßkapsel 10 trifft, sondern vielmehr an dieser vorbeiführt. Er geht stetig und ohne Durchmesseränderung in eine in das Innere des Gehäuses 3 hineinragende rohrförmige Verlängerung 14 über, deren axiale Länge L etwa den 1,7-fachen Wert des Innendurchmessers D des Zuström-Anschlußstutzens 11 beträgt. Die Mündung 15 der Verlängerung 14 ist auf einen gewölbten Abschnitt 16 der Kappe 2, welcher ein eine Strömungsumlenkung in Richtung auf die Meßkapsel 10 bewirkendes Umlenkelement 17 bildet, gerichtet. Der Krümmungsradius des gewölbten Abschnitts 16 der Kappe 2 beträgt etwa den 2-fachen Wert des Innendurchmessers D des Zuström-Anschlußstutzens 11. Die in das Gehäuseinnere hineinragende Verlängerung 14 des Zuström-Anschlußstutzens 11 geht in eine zur Meßkapsel 10 hin offene rinnenförmige Führung 18 über. Der gewölbte Abschnitt 16 der Kappe 2 des Gehäuses erstreckt sich dabei ein Stück weit in die rinnenförmige Führung 18 hinein, so daß die Strömungsumlenkung gezielt bereits im Bereich der Führung 18 eingeleitet wird.

Der Rauchmelder ist mit einer Strömungsmeßeinrichtung ausgestattet, welche die Durchströmung des Rauchmelders mit einem Probenstrom überwacht. Die Strömungsmeßeinrichtung umfaßt zwei der Strömung ausgesetzte, an eine auf der Leiterplatte 6 untergebrachte Auswerteschaltung angeschlossene Sensoren, nämlich einen beheizten Meßsensor 19 und einen Referenzsensor 20. Beide Sensoren 19 und 20 sind auf der Leiterplatte 6 angebracht und stehen von dieser so weit vor, daß sie in einen zwischen der Meßkapsel 10 und der Kappe 2 des Gehäuses 3 bestehenden Ringraum 21 hineinragen.

Die Anordnung des Meßsensors 19 und des Referenzsensors 20 ist dabei im wesentlichen symmetrisch zu der durch den Zuström-Anschlußstutzen 11 und den Abström-Anschlußstutzen 12 verlaufenden Ebene 22, und zwar dergestalt, daß beide Sensoren 19 und 20 jeweils um einen Winkel α von etwa 126° zu den beiden Anschlußstutzen versetzt sind.

## Patentansprüche

1. Rauchmelder zur Anordnung in einem an eine Strömungsleitung angeschlossenen Bypass, umfassend ein Gehäuse (3), welches einen Zuström-Anschlußstutzen (11) und einen Abström-Anschlußstutzen (12) aufweist, und eine innerhalb des Gehäuses angeordnete durchströmbare Meßkapsel (10), welche auf einer Tragstruktur (9) angebracht und mit einer Rauchmeßeinrichtung ausgestattet ist, wobei der Zuström-Anschlußstutzen (11) zu der Meßkapsel (10) versetzt angeordnet ist, indem seine Achse (13) an der Meßkapsel vorbeiführt,
**gekennzeichnet durch** die folgenden Merkmale:
- der Zuström-Anschlußstutzen (11) geht in eine in das Innere des Gehäuses (3) hineinragende rohrförmige Verlängerung (14) über;
- die Meßkapsel (10) steht von der Tragstruktur (9) in Richtung auf die Verlängerung (14) des Zuström-Anschlußstutzens (11) vor;
- die Mündung (15) der Verlängerung (14) des Zuström-Anschlußstutzens (11) ist auf ein gewölbtes, eine Strömungsumlenkung in Richtung auf die Meßkapsel bewirkendes Umlenkelement (17) gerichtet;
- innerhalb des Gehäuses ist eine Strömungsmeßeinrichtung angeordnet.

2. Rauchmelder nach Anspruch 1,
**dadurch gekennzeichnet,**
**daß** die axiale Länge (L) der Verlängerung (14) mindestens den 1,5-fachen Wert des Innendurchmessers (D) des Zuström-Anschlußstutzens (11) beträgt.

3. Rauchmelder nach Anspruch 1 oder Anspruch 2,
**dadurch gekennzeichnet,**
**daß** der Zuström-Anschlußstutzen (11) und die Verlängerung (14) denselben Innendurchmesser (D) aufweisen oder dass der Innendurchmesser (D) des Zuström-Anschlußstutzens (11) größer ist als der der Verlängerung (14).

4. Rauchmelder nach einem der Ansprüche 1 bis 3, **dadurch gekennzeichnet,**
**daß** die Verlängerung (14) in eine zur Meßkapsel (10) hin offene rinnenförmige Führung (18) übergeht, wobei sich das Umlenkelement (17) bevorzugt in die rinnenförmige Führung (18) hinein erstreckt.

5. Rauchmelder nach einem der Ansprüche 1 bis 4,
**dadurch gekennzeichnet,**
**daß** das Umlenkelement (17) durch einen Abschnitt (16) des Gehäuses (3) gebildet ist.

6. Rauchmelder nach einem der Ansprüche 1 bis 5,
**dadurch gekennzeichnet,**
**daß** der Krümmungsradius des Umlenkelements (17) mindestens den 1,5-fachen Wert des Innendurchmessers (D) des Zuström-Anschlußstutzens (11) beträgt.

7. Rauchmelder nach einem der Ansprüche 1 bis 6,
**dadurch gekennzeichnet,**
**daß** der Zuström-Anschlußstutzen (11) und der Abström-Anschlußstutzen (12) im wesentlichen in einer gemeinsamen Ebene (22) liegen, wobei die Achsen des Zuström-Anschlußstutzens (11) und des Abström-Anschlußstutzens (12) bevorzugt im wesentlichen zueinander parallel verlaufen.

8. Rauchmelder nach einem der Ansprüche 1 bis 7,
**dadurch gekennzeichnet,**
**daß** die Tragstruktur (9) für die Meßkapsel (10) durch eine eine gedruckte Schaltung aufweisende Leiterplatte (6) gebildet ist.

9. Rauchmelder nach einem der Ansprüche 1 bis 8,
**dadurch gekennzeichnet,**
**daß** die Strömungsmeßeinrichtung mindestens einen der Strömung ausgesetzten Meßsensor (19) umfaßt,

10. Rauchmelder nach den Ansprüchen 8 und 9,
**dadurch gekennzeichnet,**
**daß** der mindestens eine Meßsensor (19) auf der Tragstruktur (9) angebracht ist.

11. Rauchmelder nach Anspruch 10,
**dadurch gekennzeichnet,**
**daß** der Meßsensor (19) in einem zwischen der Meßkapsel (10) und dem Gehäuse (3) vorgesehenen Ringraum (21) angeordnet ist.

12. Rauchmelder nach einem der Ansprüche 9 bis 11,
**dadurch gekennzeichnet,**
**daß** die Strömungsmeßeinrichtung einen beheizten Meßsensor (19) und einen Referenzsensor (20) umfaßt.

13. Rauchmelder nach Anspruch 12,
**dadurch gekennzeichnet,**
**daß** die der Meßsensor (19) und der Referenzsensor (20) im wesentlichen symmetrisch zu dem Zuström-Anschlußstutzen (11) angeordnet sind.

14. Rauchmelder nach Anspruch 9,
**dadurch gekennzeichnet,**
**daß** der mindestens eine Meßsensor innerhalb der Meßkapsel (10) angeordnet ist.

15. Rauchmelder nach einem der Ansprüche 9 bis 14,
**dadurch gekennzeichnet,**
**daß** der Meßsensor (19) innerhalb eines Winkelbereichs von 105° und 145° zum Zuström-Anschlußstutzen (11), bevorzugt innerhalb eines Winkelbereichs von 115° und 135° zum Zuström-Anschlußstutzen (11), besonders bevorzugt innerhalb eines Winkelbereichs von 124° und 128° zum Zuström-Anschlußstutzen (11) angeordnet ist.

## Claims

1. A smoke alarm for arrangement in a bypass connected to flow line, the smoke alarm comprising a housing (3) which has an inflow connecting piece (11) and an outflow connecting piece (12), and a measuring capsule (10) which is disposed inside the housing, through which a flow can flow and which is attached to a carrying structure (9) and provided with a smoke measuring device, wherein the inflow connecting piece (11) is disposed offset with respect to the measuring capsule (10) in that its axis (13) extends past the measuring capsule,
**characterized by** the following features:
- the inflow connecting piece (11) transitions into a tubular extension (14) protruding into the inside of the housing (3);
- the measuring capsule (10) protrudes from the carrying structure (9) in the direction of the extension (14) of the inflow connecting piece (11);
- the mouth (15) of the extension (14) of the inflow connecting piece (11) is directed at an arched deflection element (17) effecting a flow deflection in the direction of the measuring capsule;
- inside the housing, a flow meter is disposed.

2. The smoke alarm according to claim 1,
**characterized in**
**that** the axial length (L) of the extension (14) is at least the 1.5-fold value of the inner diameter (D) of the inflow connecting piece (11).

3. The smoke alarm according to claim 1 or claim 2,
**characterized in**
**that** the inflow connecting piece (11) and the extension (14) have the same inner diameter (D) or that the inner diameter (D) of the inflow connecting piece (11) is larger than the one of the extension (14).

4. The smoke alarm according to any one of the claims 1 to 3,
**characterized in**
**that** the extension (14) transitions into a channel-shaped guide (18) which is open toward the measuring capsule (10), wherein the deflection element (17) preferably extends into the channel-shaped guide (18).

5. The smoke alarm according to any one of the claim 1 to 4,
**characterized in**
**that** the deflection element (17) is formed by a portion (16) of the housing (3).

6. The smoke alarm according to any one of the claims 1 to 5,
**characterized in**
**that** the curvature radius of the deflection element (17) is at least the 1.5-fold value of the inner diameter (D) of the inflow connecting piece (11).

7. The smoke alarm according to any one of the claims 1 to 6,
**characterized in**
**that** the inflow connecting piece (11) and the outflow connecting piece (12) lie substantially in a common plane (22), wherein the axes of the inflow connecting piece (11) and the outflow connecting piece (12) preferably run substantially parallel to one another.

8. The smoke alarm according to any one of the claims 1 to 7,
**characterized in**
**that** the carrying structure (9) for the measuring capsule (10) is formed by a circuit board (6) comprising a printed circuit.

9. The smoke alarm according to any one of the claims 1 to 8,
**characterized in**
**that** the flow meter comprises at least one measuring sensor (19) which is exposed to the flow.

10. The smoke alarm according to the claims 8 and 9,
**characterized in**
**that** the at least one measuring sensor (19) is attached to the carrying structure (9).

11. The smoke alarm according to claim 10,
**characterized in**
**that** the measuring (19) is disposed in an annular chamber (21) provided between the measuring capsule (10) and the housing (3).

12. The smoke alarm according to any one of the claims 9 to 11,
**characterized in**
**that** the flow meter comprises a heated measuring sensor (19) and a reference sensor (20).

13. The smoke alarm according to claim 12,
**characterized in**
**that** the measuring sensor (19) and the reference sensor (20) are disposed substantially symmetrically with respect to the inflow connecting piece (11).

14. The smoke alarm according to claim 9,
**characterized in**
**that** the at least one measuring sensor is disposed inside the measuring capsule (10).

15. The smoke alarm according to any one of the claims 9 to 14,
**characterized in**
**that** the measuring sensor (19) is disposed within an angular range of 105° and 145° to the inflow connecting piece (11), preferred within an angular range of 115° and 135° to the inflow connecting piece (11), particularly preferred within an angular range of 124° and 128° to the inflow connecting piece (11).

## Revendications

1. Détecteur de fumée destiné à être agencé dans une dérivation raccordée à une conduite d'écoulement, comprenant un boitier (3) qui présente une tubulure de raccordement d'afflux (11) et une tubulure de raccordement d'évacuation (12), ainsi qu'une capsule de mesure (10) pouvant être traversée, disposée à l'intérieur du boitier, laquelle est placée sur une structure porteuse (9) et est dotée d'un dispositif de mesure de la fumée, sachant que la tubulure de raccordement d'afflux (11) est placée de manière décalée par rapport à la capsule de mesure (10), son axe (13) passant devant la capsule de mesure, **caractérisé par** les attributs suivantes :
- la tubulure de raccordement d'afflux (11) passe dans un prolongement (14) tubulaire faisant saillie à l'intérieur du boitier (3) ;
- la capsule de mesure (10) est en porte-à-faux de la structure porteuse (9) en direction du prolongement (14) de la tubulure de raccordement d'afflux (11) ;
- l'orifice (15) du prolongement (14) de la tubulure de raccordement d'afflux (11) est dirigé sur un élément de déviation (17) bombé, effectuant une déviation d'écoulement en direction de la capsule de mesure ;
- un dispositif de mesure d'écoulement est disposé à l'intérieur du boitier.

2. Détecteur de fumée selon la revendication 1,
**caractérisé en ce que**
la longueur axiale (L) du prolongement (14) fait au moins 1,5 fois la valeur du diamètre intérieur (D) de la tubulure de raccordement d'afflux (11).

3. Détecteur de fumée selon la revendication 1 ou 2,
**caractérisé en ce que**
la tubulure de raccordement d'afflux (11) et le prolongement (14) présentent le même diamètre intérieur (D) ou que le diamètre intérieur (D) de la tubulure de raccordement d'afflux (11) est plus grand que celui du prolongement (14).

4. Détecteur de fumée selon l'une des revendications 1 à 3,
**caractérisé en ce que**
le prolongement (14) passe dans un guide annulaire (18) ouvert en direction de la capsule de mesure (10), sachant que l'élément de déviation (17) s'étend de préférence dans le guide annulaire (18).

5. Détecteur de fumée selon l'une des revendications 1 à 4,
**caractérisé en ce que**
l'élément de déviation (17) est formé par une section (16) du boitier (3).

6. Détecteur de fumée selon l'une des revendications 1 à 5,
**caractérisé en ce que**
le rayon de courbure de l'élément de déviation (17) fait au moins 1,5 fois la valeur du diamètre intérieur (D) de la tubulure de raccordement d'afflux (11).

7. Détecteur de fumée selon l'une des revendications 1 à 6,
**caractérisé en ce que**
la tubulure de raccordement d'afflux (11) et la tubulure de raccordement d'évacuation (12) reposent essentiellement dans un plan commun (22), sachant que les axes de la tubulure de raccordement d'afflux (11) et de la tubulure de raccordement d'évacuation (12) sont de préférence essentiellement parallèles l'un à l'autre.

8. Détecteur de fumée selon l'une des revendications 1 à 7,
**caractérisé en ce que**
la structure porteuse (9) pour la capsule de mesure (10) est formée par une plaque conductrice (6) présentant un circuit imprimé.

9. Détecteur de fumée selon l'une des revendications 1 à 8,
**caractérisé en ce que**
le dispositif de mesure d'écoulement comprend au moins un capteur de mesure (19) exposé à l'écoulement.

10. Détecteur de fumée selon les revendications 8 et 9,
**caractérisé en ce que**
l'au moins un capteur de mesure (19) est disposé sur la structure porteuse (9).

11. Détecteur de fumée selon la revendication 10,
**caractérisé en ce que**
le capteur de mesure (19) est disposé dans un espace annulaire (21) prévu entre la capsule de mesure (10) et le boitier (3).

12. Détecteur de fumée selon l'une des revendications 9 à 11,
**caractérisé en ce que**
le dispositif de mesure d'écoulement présente un capteur de mesure (19) chauffé et un capteur de référence (20).

13. Détecteur de fumée selon la revendication 12,
**caractérisé en ce que**
le capteur de mesure (19) et le capteur de référence (20) sont disposés de manière essentiellement symétrique à la tubulure de raccordement d'afflux (11).

14. Détecteur de fumée selon la revendication 9,
**caractérisé en ce que**
l'au moins un capteur de mesure est disposé à l'intérieur de la capsule de mesure (10).

15. Détecteur de fumée selon l'une des revendications 9 à 14,
**caractérisé en ce que**
le capteur de mesure (19) est disposé dans une plage angulaire de 105° et 145° par rapport à la tubulure de raccordement d'afflux (11), de préférence dans une plage angulaire de 115° et 135° par rapport à la tubulure de raccordement d'afflux (11), de manière particulièrement préférée dans une plage angulaire de 124° et 128° par rapport à la tubulure de raccordement d'afflux (11).
